# EUROPÄISCHE PATENTSCHRIFT

(11) **EP 0 317 717 B1**
(45) Veröffentlichungstag und Bekanntmachung des Hinweises auf die Patenterteilung: **16.06.1993**
(21) Anmeldenummer: 88114732.6
(22) Anmeldetag: 09.09.1988
(51) Int. Cl.: H01P 5/18

(54) **Planarer Verzweigungskoppler**
Planar branch line coupler
Coupleur à lignes de branchement selon la technique planaire

(30) Priorität: 26.11.1987 DE 3740098
(43) Veröffentlichungstag der Anmeldung: 31.05.1989
(73) Patentinhaber: ANT Nachrichtentechnik GmbH, D-71522 Backnang (DE)
(72) Erfinder: Ashoka, Haoappa, Dr.-Ing., D-7150 Backnang (DE); Khilla, Abdel-Messiah, Dr.-Ing., D-7155 Oppenweiler (DE)

(56) Entgegenhaltungen:
- DE-A- 2 728 312
- PATENT ABSTRACTS OF JAPAN, Band 9, Nr. 43 (E-298)[1766], 22. Februar 1985; & JP-A-59 182 601 (FUJITSU K.K.) 17-10-1984
- ELECTRONICS LETTERS, Band 17, Nr. 2, 22. Januar 1981, Seiten 87-89; M. CUHACI et al.: "High frequency microstrip branch-line coupler design with T-junction discontinuity compensation"
- IEEE TRANSACTIONS ON MICROWAVE THEORY AND TECHNIQUES, Band MTT-31, Nr. 8, August 1983, Seiten 674-678; M. MURAGUCHI et al.: "Optimum design of 3-dB branch-line couplers using microstrip lines"
- PROCEEDINGS OF THE NAT. ELECTR. CONFERENCE, Band 24, 1. Dezember 1968, Seiten 314-317; C.P. HARTWIG et al.: "Microstrip technology"

## Beschreibung

Die vorliegende Erfindung betrifft einen planaren Verzweigungskoppler, bestehend aus zwei sich jeweils zwischen zwei Toren erstreckenden Verbindungsleitungen und mehreren diese Verbindungsleitungen miteinander koppelnden Verzweigungsarmen, wobei manche der Verbindungsleistungen und Verzweigungsarme mit offenen Stichleitungen versehen sind.

In Streifenleitungstechnik realisierte Verzweigungskoppler mit zwei oder drei Verzweigungsarmen sind z.B. bekannt aus "Streifenleitungen" von H. Geschwinde und W. Krank, 1960, S. 79-85.

Ein Verzweigungskoppler der eingangs dargelegten Art ist aus PATENT ABSTRACTS OF JAPAN, Band 9, Nr. 43 (E-298) [1766], 22. Februar 1985; & JP-A-59 182 601 (FUJITSU K.K.) 17-10-1984 bekannt. Bei diesem Verzweigungskoppler sind die Verbindungsleitungen und Verzweigungsarme mit Stichleitungen versehen, um in einem Frequenzbereich von 4 bis 8 GHz eine breitbandige Übertragungscharakteristik zu erzielen. Die hierfür erforderlichen Leiterbreiten sind so groß, daß sie problemlos hergestellt werden können.

Erfordert die Realisierung eines solchen planaren Verzweigungskopplers für die Verzweigungsarme oder Verbindungsleitungen relativ niedrige Wellenwiderstände (z. B. 35,4 Ohm), so sind Leiterbreiten verlangt, die vor allem für Wellen im mm-Wellenbereich sehr groß sind. Für eine Betriebsfrequenz von z.B. 50 GHz entspräche die Leiterbreite einer für 35,4 Ohm ausgelegten Leitung auf einem Aluminiumoxidsubstrat der Dicke von 0,254 mm etwa einer Viertelwellenlänge. Eine relativ zu der übertragenen Wellenlänge so extrem breite Leitung hat den Nachteil, daß sich auf ihr unerwünschte höhere Wellenmoden ausbreiten können.

Der Erfindung liegt nun die Aufgabe zugrunde, einen planaren Verzweigungskoppler der eingangs genannten Art anzugeben, der so konzipiert ist, daß insbesondere bei Betrieb im mm-Wellenbereich möglichst keine störenden höheren Wellenmoden auf den Leitungen auftreten können.

Nach der Erfindung wird diese Aufgabe durch die Merkmale des Anspruch 1 gelöst. Zweckmäßige Ausführungen der Erfindung gehen aus den Unteransprüchen hervor.

Anhand eines in der Zeichnung dargestellten Ausführungsbeispiels wird nachfolgend die Erfindung näher erläutert.

Die Figur zeigt einen planaren Verzweigungskoppler, bestehend aus zwei sich zwischen den Toren 1 und 2 und den Toren 3 und 4 erstreckenden Verbindungsleitungen VL1 und VL2 und zwei die beiden Verbindungsleitungen miteinander koppelnden Verzweigungsarmen VA1 und VA2. Die zwischen den Verzweigungspunkten, von denen die Verzweigungsarme VA1 und VA2 ausgehen, verlaufenden Verbindungsleitungen VL1 und VL2 und auch die Verzweigungsarme VA1 und VA3 sind jeweils so dimensioniert, daß die sich darüber ausbreitenden Wellen eine 90°-Phasendrehung erfahren.

Liegt z.B. die mittlere Betriebsfrequenz des Verzweigungskopplers bei ca. 50 GHz, so müßten, wenn Verzweigungskoppler nach herkömmlicher Art ausschließlich mit λ /4 Leitungen realisiert würde, die Leitungen der Verzweigungsarme VA1, VA2 für einen Wellenwiderstand von etwa 50 Ω und die Verbindungsleitungen VL1 und VL2 für einen Wellenwiderstand von etwa 35 Ω ausgelegt werden. Eine z.B. auf einem 0,254 mm dicken Aluminiumoxidsubstrat aufgebrachte 35 Ω Leitung würde bei einer Betriebsfrequenz von 50 GHz eine Leiterbreite von 0,46 mm erfordern. Das ist eine Leiterbreite, die bei der hohen Frequenz von 50 GHz nahezu einer Viertelwellenlänge entspricht. So relativ zur Wellenlänge extrem breite Leitungen lassen die Ausbreitung störender höherer Wellenmodem zu. Dieser Nachteil wird gemäß dem in der Figur dargestellten Verzweigungskoppler durch folgende Maßnahmen umgangen.

Die Verzweigungsarme VA1, VA2 und die sich zwischen ihnen erstreckenden Verbindungsleitungen VL1 und VL2 bestehen jeweils aus einer Leitung VA11, VA21, VL11, VL21 und einer von der Mitte dieser leitung abzweigenden offenen Stichleitung VA12, VA22, VL12, VL22. Dabei sind alle diese Leitungen und Stichleitungen für einen Wellenwiderstand ausgelegt, der eine solch schmale Leiterbreite erfordert, daß die Ausbreitung höherer Wellenmoden nahezu unmöglich wird. Und zwar ist in dem konkreten Ausführungsbeispiel eines im Frequenzbereich von 50 GHz betriebenen Verzweigungskopplers jede der Leitungen VA11, VA21, VL11 und VL21 und jede der offenen Stichleitungen VA12, VA22, VL12 und VL22 auf einen Wellenwiderstand von 70 Ω dimensioniert. In diesem Fall haben alle Leiter auf einem 0,254 mm dicken Aluminiumoxidsubstrat eine Breite von nur 0,1 mm.

Um bestimmte Kopplungen zwischen den Toren 1 bis 4 des Verzweigungskopplers zu erzielen, sind die einzelnen Leiter auch bzgl. ihrer Längen auf entsprechende Werte zu dimensionieren. So weisen in dem genannten konkreten Ausführungsbeispiel die einzelnen Leiter solche Längen auf, daß in den Verzweigungsarmen VA1 und VA2 die Stichleitungen VA12 und VA22 eine 29,8°-Phasenverschiebung und die zu beiden Seiten der Stichleitungen abgehenden Abschnitte der Leitungen VA11 und VA21 jeweils eine 41,5°-Phasenverschiebung bewirken und daß in den Verbindungsleitungen VL1 und VL2 die Stichleitungen VL12 und VL22 eine 53,8°-Phasenverschiebung und die zu beiden Seiten der Stichleitungen abgehenden Abschnitte der Leitungen VL11 und VL21 jeweils eine 25°-Phasenverschiebung bewirken.

Durch Änderung der Länge der Stichleitungen VA12, VA22, VL12, VL22 läßt sich auf sehr einfache Weise eine Abstimmung des Verzweigungskopplers vornehmen, so daß bei einer gewünschten Betriebsfrequenz die z.B. am Tor 1 eingespeiste Signalleistung zu gleichen Anteilen auf die Tore 2 und 4 aufgeteilt wird.

Die hier im Rahmen eines zweiarmigen Verzweigungskopplers beschriebenen Maßnahmen lassen sich auch auf mehrarmige Verzweigungskoppler übertragen, wenn dort ebenfalls große Leiterbreiten zu umgehen sind.

## Patentansprüche

1. Planarer Verzweigungskoppler, bestehend aus zwei sich jeweils zwischen zwei Toren erstreckenden Verbindungsleitungen und mehreren diese Verbindungsleitungen miteinander koppelnden Verzweigungsarmen mit jeweils von den geforderten Koppelbedingungen vorgegebenen Leiterbreiten, wobei mehrere Verbindungsleitungen und/oder Verzweigungsarme mit offenen Stichleitungen versehen sind,
dadurch gekennzeichnet, daß zur Vermeidung der Ausbreitung höherer Wellenmoden die Verbindungsleitungen (VL1, VL2) und/oder Verzweigungsarme (VA1, VA2) wo erforderlich mit einer offenen Stichleitung (VL12, VL22, VA12, VA22) zur Leiterbreitenbegrenzung versehen sind.

2. Planarer Verzweigungskoppler nach Anspruch 1, dadurch gekennzeichnet, daß die Stichleitung (VA12, VA22, VL12. VL22) von der Mitte der Leitung (VA11, VA21, VL11, VL21) abzweigt.

3. Planarer Verzweigungskoppler nach Anspruch 1 oder 2, dadurch gekennzeichnet, daß die Leitung (VA11, VA21, VL11, VL21) und die von ihr abzweigende Stichleitung (VA12, VA22, VL12, VL22) den gleichen Wellenwiderstand aufweisen.

4. Planarer Verzweigungskoppler nach einem der vorhergehenden Patentansprüche, dadurch gekennzeichnet, daß die Stichleitungen (VA12, VA22, VL12, VL22) bzgl. ihrer Länge so dimensioniert sind, daß sich bei der jeweiligen Betriebsfrequenz die in den Verzweigungskoppler eingespeiste Signalleistung zu gleichen Anteilen auf zwei Ausgangstore aufteilt.

## Claims

1. Planar branch line coupler, consisting of two connecting lines each time extending between two gates and a plurality of branch line arms, which couple these connecting lines together, with conductor widths preset each time by the required coupling conditions, wherein several connecting lines and/or branch line arms are provided with open tap lines, characterised that, for the avoidance of propogation of high wave modes, the connecting lines (VL1, VL2) and/or branch line arms (VA1, VA2) are provided where required with an open tap line (VL12, VL22, VA12, VA22) for conductor width limitation.

2. Planar branch line coupler according to claim 1, characterised thereby that the tap line (VA12, VA22, VL12, VL22) branches off from the middle of the line (VA11, VA21, VL11, VL21).

3. Planar branch line coupler according to claim 1 or 2, characterised thereby that the line (VA11, VA21, VL11, VL21) and the tap line (VA12, VA22, VL12, VL22), branching off from it have the same characteristic impedance.

4. Planar branch line coupler according to one of the preceding patent claims, characterised that the tap lines (VA12, VA22, VL12, VL22) are so dimensioned with respect to their length that with the respective operating frequency the signal power fed into the branch line coupler divides between two output gates.

## Revendications

1. Coupleur de ramification planaire, comprenant deux lignes de liaison, s'étendant chacune entre deux portes, et plusieurs branches de ramification couplant ces lignes de liaison entre elles, ayant chacune une largeur de conducteur préfixée par les conditions de couplage requises, dans lequel plusieurs lignes de liaison et/ou branches de ramification sont pourvues de tronçons de ligne ouverts, caractérisé en ce que, pour éviter la propagation de modes d'ondes supérieurs, les lignes de liaison (VL1, VL2) et/ou les branches de ramification (VA1, VA2) sont pourvues, là où c'est nécessaire, d'un tronçon de ligne ouvert (VL12, VL22, VA12, VA22) pour limiter la largeur de conducteur.

2. Coupleur de ramification planaire selon la revendication 1, caractérisé en ce que le tronçon de ligne (VA12, VA22, VL12, VL22) est dérivé du milieu de la ligne (VA11, VA21, VL11, VL21).

3. Coupleur de ramification planaire selon la revendication 1 ou 2, caractérisé en ce que la ligne (VA11, VA21, VL11, VL21) et le troncon de ligne (VA12, VA22, VL12, VL22) dérivé d'elle présentent la même impédance caractéristique.

4. Coupleur de ramification planaire selon une des revendications précédentes, caractérisé en ce que les tronçons de ligne (VA12, VA22, VL12, VL22) sont dimensionnés en longueur de manière qu'à la fréquence de fonctionnement utilisée, la puissance de signal injectée dans le coupleur de ramification soit répartie à parts égales sur deux portes de sortie.
